# EUROPÄISCHE PATENTSCHRIFT

(11) **EP 0 077 508 B1**
(45) Veröffentlichungstag und Bekanntmachung des Hinweises auf die Patenterteilung: **03.04.1985**
(21) Anmeldenummer: 82109357.2
(22) Anmeldetag: 09.10.1982
(51) Int. Cl.: B65B 53/02

(54) **Verfahren und Vorrichtung zum Verpacken von palettierten Gutstapeln**
Method and device for packaging goods stacked on a pallet
Procédé et dispositif d'emballage de piles d'objets palettisés

(30) Priorität: 16.10.1981 DE 3141100; 14.01.1982 DE 3200832; 06.02.1982 DE 3204171
(43) Veröffentlichungstag der Anmeldung: 27.04.1983
(73) Patentinhaber: MSK-Verpackungs-Systeme Gesellschaft mit beschränkter Haftung, D-47515 Kleve (DE)
(72) Erfinder: Hannen, Rainer Wilhelm, D-4180 Goch 2 (DE)
(74) Vertreter: Stark, Walter, Dr.-Ing.

## Beschreibung

Die Erfindung betrifft ein Verfahren zum Verpacken von palettierten Gutstapeln, bei dem über den Gutstapel und die Palette eine Schrumpfhaube gezogen wird, die an den Gutstapel und die Palette angelegt und geschrumpft wird, wobei die Palette angehoben und in angehobenem Zustand der Palette die Schrumpfhaube an den Gutstapel und ihre freien Ränder unter die Palette gelegt werden sowie die Schrumpfhaube geschrumpft wird.

Palettierte Gutstapel werden mit einer Schrumpfhaube überzogen, die nach dem Schrumpfen den Stapel zusammen und an der Palette hält. Dazu soll die Schrumpfhaube nicht nur den Stapel, sondern auch die Ränder der Palette umfassen und sich zumindest teilweise gegen die Unterseite der Palette legen, damit beim Schrumpfen der sogenannte Unterschrumpf entsteht. Das Haubenüberziehen und Schrumpfen kann weitgehend automatisiert sein. Dazu werden die palettierten Gutstapel auf einem Förderer, z. B. einem Rollenförderer, bis in den Bereich einer Haubenüberziehstation gefahren, dort mit einer Schrumpfhaube versehen und anschließend vom Förderer bis in den Bereich einer Schrumpfstation transportiert, wo die Schrumpfhauben geschrumpft werden. Eine Schrumpfstation besitzt in der Regel einen Heißgasmast, der um den palettierten Gutstapel herumführbar ist, wobei aus dem Heißgasmast Heißgas gegen die Flächen der Schrumpfhaube geblasen wird.

Es hat sich allerdings gezeigt, daß während des Transportes von der Haubenüberziehstation zur Schrumpfstation die Schrumpfhaube sich an der Rückseite des Gutstapels von dem Gutstapel und auch von der Palette abhebt, ohne daß nach dem Stillstand des Gutstapels die entsprechenden Bereiche der Schrumpfhaube wegen der Eigensteifigkeit des Materials und gegebenenfalls wegen Faltenbildung sich nicht wieder an den Gutstapel und an die Ränger der Palette anlegen. Dann muß manuell eingegriffen werden, damit beim Schrumpfen auch der gewünschte Unterschrumpf entsteht.

Außerdem kennt man zum Schrumpfen von Schrumpfhauben Schrumpföfen, die sich allerdings für einen weitgehend automatisierten Betrieb weniger eignen. Da ein Schrumpfofen, in dem sich ein palettierter Gutstapel befindet, nicht oder nur schwer zugänglich ist, wird die Schrumpfhaube während des Schrumpfens gegen den Gutstapel und auch gegen die Palette gesaugt. Dabei kommt es aber zu Faltenbildungen des Haubenmaterials, weil dieses im erwärmten Zustand keine Spannungen mehr aufnehmen kann. Im Ergebnis wird dadurch das Haubenmaterial geschwächt un der äußere Eindruck des mit einer geschrumpften Haube versehenen palettierten Gutstapels beeinträchtigt. Bei einem bekannten Verfahren der eingangs beschriebenen Gattung (US-A-3807126) wird ebenfalls ein Schrumpfofen verwendet. Im Bereich des Schrumpfofens befindet sich unterhalb des Förderers eine Hebebühne, deren Grundfläche kleiner ist als die Grundfläche der Palette. Mit dieser Hebebühne werden Palette und Gutstapel angehoben, so daß die freien Ränder der Schrumpfhaube bis unter die Palette hängen. Ein oberhalb des Gutstapels im Schrumpfofen angeordnetes Gebläse fördert Heißluft von oben nach unten durch den Schrumpfofen. Die Heißluft wird unter die Unterseite der Palette gesaugt und dort abgeführt. Weil von der Heißluft zunächst die am Gutstapel anliegenden Bereiche der Schrumpfhaube beaufschlagt werden, kann nicht ausgeschlossen werden, daß während des Schrumpfens die über die Palette hängenden, freien Ränder der Schrumpfhaube von der Unterseite der Palette zurückgezogen werden, so daß kein Unterschrumpf mehr entsteht.

Aufgabe der Erfindung ist es, dafür zu sorgen, daß bei weitgehend automatisiertem Haubenüberziehen und Schrumpfen zuverlässig ein hinreichend großer Unterschrumpf entsteht.

Diese Aufgabe wird dadurch gelöst, daß die Palette beim Überziehen der Schrumpfhaube angehoben sowie nach dem Umschlagen der freien Ränder abgesetzt wird und daß die umgeschlagenen Ränder der Schrumpfhaube während des Schumpfens festgehalten werden.

Der Erfolg dieses Verfahrens besteht im wesentlichen darin, daß die Schrumpfhaube an ihren freien Rändern zwischen der Unterseite der Palette und der Abstellfläche eingeklemmt und festgehalten wird, so daß sie beim anschließenden Schrumpfen keine freien Bewegungen mehr ausführen kann. Gleichzeitig ist sichergestellt, daß der gewünschte Unterschrumpf entsteht, weil bereits ein wesentlicher Teil der freien Ränder der Schrumpfhaube sich unter den Rändern der Palette befindet.

Nach bevorzugter Ausführungsform der Erfindung soll die Schrumpfhaube durch Absaugen von Luft an den Gutstapel an- und unter die Ränder der Palette gelegt werden. Dazu wird zweckmäßig die Luft von der Unterseite der Palette abgesaugt. Diese Verfahrensweise ermöglicht einen weitgehend automatischen Betrieb ohne manuellen Eingriff, weil die Strömungskräfte der Luft ausreichen, um die Schrumpffolie in der beschriebenen Weise zu legen.

Eine Vorrichtung zur Durchführung des Verfahrens besitzt einen Förderer für die palettierten Gutstapel, eine Haubenüberziehstation und eine Schrumpfstation, die im Bereich des Förderers angeordnet sind, wobei der Förderer eine luftdurchlässige Förderbahn aufweist und unterhalb des Förderers eine Hebebühne angeordnet ist sowie ein Sauggebläse vorgesehen ist. Die Vorrichtung ist dadurch gekennzeichnet, daß das Sauggebläse unterhalb der Haubenüberziehstation angeordnet ist und daß im Bereich der Haubenüberziehstation innerhalb und/oder außerhalb der Palettentransportbahn Werkzeuge zum Umschlagen der vorstehenden Ränder der Schrumpfhaube unter die Palette angeordnet sind.

Hebebühne und Sauggebläse lassen sich nach Maßgabe des intermittierenden Vorschubs des Förderers automatisch steuern, so daß sie immer nur dann in Aktion treten, wenn ein palettierter Gutstapel sich im Bereich der Haubenüberziehstation befindet. Damit die über die Unterseite der Palette vorstehenden freien Ränder der über den Gutstapel gezogenen Schrumpfhaube zuverlässig auf die Unterseite der Palette umgeschlagen werden, sind im Bereich der Haubenüberziehstation innerhalb oder außerhalb der Palettentransportbahn die Werkzeuge angeordnet.

Der Förderer kann ein mehrspuriger Kettenförderer sein. Von einem solchen Kettenförderer können auch Paletten unterschiedlicher Größe transportiert werden und im Bereich dieses Kettenförderers kann eine Hebebühne installiert werden, mit der die Paletten unterschiedlicher Größe angehoben werden können.

Hebebühnen für diesen Zweck können verschieden gestaltet sein. Bei einer bevorzugten Ausführungsform ist die Hebebühne eine Scheren-Hebebühne, deren Tragarme die Spuren des Förderers durchgreifen. Dann kann das Sauggebläse zwischen den Tragarmen der Scheren-Hebebühne angeordnet werden.

Im Bereich der Schrumpfstation können zusätzliche Halteeinrichtungen zum Andrücken der Schrumpfhaube an die freien Seiten des Gutstapels angeordnet sein, die einer Lockerung der Schrumpfhaube und dem Abheben der Schrumpfhaube entgegenwirken.

Die Werkzeuge, die nach bevorzugter Ausführung der Erfindung als Arme ausgebildet sind, die um vertikale Achsen schwenkbar sind und sich in horizontaler Richtung unterhalb der Palettenunterseite erstrecken, wirken in Kombination mit dem durch das Sauggebläse erzeugten Strömungskräften derart, daß auch diejenigen freien Ränder der Schrumpfhaube, die vom Sauggebläse verhältnismäßig weit entfernt sind, zuverlässig unter die Unterseite der Palette umgeschlagen werden. Auch im Bereich einer Schmalseite einer Palette sind nämlich noch Strömungskräfte vorhanden, die die vorstehenden Ränder der Schrumpfhaube in Richtung auf die Palettenmitte umzuschlagen versuchen. Dadurch erfolgt bereits eine Vororientierung dieser Ränder. Wenn die Werkzeuge bzw. Arme unter die Palettenseite geschwenkt werden, schlagen die überstehenden Ränder vollständig unter die Unterseite der Palette.

Die Arme sind angetrieben und sie sollten wenigstens auf jeder Seite des Förderers einen gemeinsamen Antrieb aufweisen. Der Antrieb kann ein Hubzylinder sein, dessen Kolbenstange ein an die Arme angeschlossenes Hebelgetriebe betätigt. Das Hebelgetriebe seinerseits greift an den vertikalen Schwenkachsen der Arme an und verschwenkt diese aus ihrer Ruhestellung in die Betriebstellung bzw. umgekehrt.

Zweckmäßig werden auf jeder Seite der Haubenüberziehstation zwei Arme angeordnet. Es hat sich herausgestellt, daß günstigste Wirkungen jeweils dann erreicht werden, wenn die Arme jeweils auf ca. 1/4 und ca. 3/4 der Palettenabmessung in Förderrichtung sowie in einem Abstand von ca. 1/4 dieser Abmessung von der zugeordneten Schmalseite der Palette angeordnet sind. Damit werden auch die Eckbereiche der vorstehenden Ränder der Schrumpfhaube erfaßt, insbesondere dann, wenn die Schwenkrichtung der Arme beim Umschlagen der Ränder der Schrumpfhaube im wesentlichen auf den Flächenmittelpunkt der Palette gerichtet ist. Anders ausgedrückt sollen die Arme so verschwenken, daß der in Transportrichtung des Gutstapels vordere Arm in Ruhestellung nach vorn weist und dann in Richtung auf die Palette geschwenkt wird, während der in Transportrichtung des Gutstapels hintere Arm in Ruhestellung nach hinten weist und ebenfalls in Richtung auf die Palette geschwenkt wird.

Wenn die vorstehenden Ränder der Schrumpfhaube unter die Palette geschlagen sind, kann der palettierte Gutstapel wieder auf den Förderer abgesenkt und zu einer Schrumpfstation transportiert werden. Durch Absetzen des Gutstapel auf den Förderer werden die umgeschlagenen Ränder der Schrumpfhaube zwischen Gutstapel und Förderer festgeklemmt und damit für den Transport zur Schrumpfstation und für sich den dort anschließenden Schrumpfvorgang derart fixiert, daß sie sich auch unter Einwirkung der Schrumpfkräfte nicht mehr hochziehen können. Der Förderer hat also zusätzlich zu seiner Transportfunktion die Aufgabe, die untergeschlagenen Ränder der Schrumpfhaube nach dem Absenken des Gutstapels zu fixieren.

Der Förderer sollte dabei Förderelemente aufweisen, die sich beim Transport mit dem auf diesen abgesetzten Gutstapel mitbewegen. Auf diese Weise wird verhindert, daß durch eine Relativbewegung zwischen Gutstapel und Förderelementen die untergeschlagenen Ränder wieder hochgedrückt werden.

Als mitbewegte Förderelemente bieten sich beispielsweise Transportwagen oder -unterlagen an. Besonders zweckmäßig ist die Ausbildung des Förderers als Kettenförderer mit zumindest zwei außenliegenden Kettensträngen, auf denen die Palette absetzbar ist. Damit auch der mittlere . Bereich der untergeschlagenen Ränder festgeklemmt ist, sollte zusätzlich zwischen den beiden außen angeordneten Kettensträngen zumindest ein weiterer Kettenstrang vorgesehen sein.

Damit möglichst faltenfreie Umschläge an der Unterseite der Palette entstehen, können die Werkzeuge Schiebeplatten sein, die bei angehobener Hebebühne in Höhe der Hebebühnenoberseite angeordnet sind und deren Platten- und Schiebeebene sich im wesentlichen parallel zur Förderebene erstreckt.

Die Schiebeplatten sind flächige Bauelemente, die im wesentlichen parallel zur Unterseite der Palette verschoben werden und dabei die überstehenden Ränder der Schrumpfhaube erfassen sowie diese flächig gegen die Unterseite der Palette legen. Die nach wie vor wirksamen Strömungskräfte des Sauggebläses werden damit in vorteilhafter Weise bei der Bildung von faltenfreien Umschlägen an der Unterseite der Palette unterstützt. Es versteht sich, daß auf allen vier Seiten der Palette derartige Schiebeplatten angeordnet sind.

Im einzelnen können an der in Transportrichtung vorderen und rückwärtigen Seite der Hebe-- bühne außerhalb und/oder zwischen den Spuren des Kettenförderers Schiebeplatten gehalten sein, die mit der Hebebühne vertikal verstellbar und im übrigen in bzw. gegen die Förderrichtung verschieblich sind. Durch diese Schiebeplatten wird der Betrieb des Förderers nicht behindert, da die Schiebeplatten zusammen mit der Hebebühne angehoben bzw. abgesenkt werden und diese Schiebeplatten sich außerhalb oder zwischen den Spuren des Kettenförderers befinden. Zweckmäßig wird zwischen jeweils benachbarten Spuren des Kettenförderers und/oder benachbarten Tragleisten der Hebebühne eine Schiebeplatte angeordnet. Auf diese Weise kann auch bei mehrspurigen Kettenförderern zwischen jeweils benachbarten Spuren immer eine Schiebeplatte vorgesehen sein, so daß die in Transportrichtung vorderen und hinteren Seiten der Hebebühne mit Schiebeplatten besetzt sind, die die zugeordneten überstehenden Ränder der Schrumpffolie auf dem größten Teil ihrer Länge erfassen können.

Zusätzlich werden beidseits des Kettenförderers weitere Schiebeplatten vorgesehen, deren Schieberichtung sich quer zur Förderrichtung erstreckt. Diese beidseits des Kettenförderers angeordneten Schiebeplatten können höhenfest angeordnet sein. Nach bevorzugter Ausführungsform der Erfindung sollen sie sich über die zugeordnete äußere Spur des Kettenförderers erstrecken, wenn sie unter die angehobene Palette geschoben sind. Dann läßt sich nämlich erreichen, daß die von diesen Schiebeplatten erfaßten und umgeschlagenen Ränder der Schrumpfhaube soweit unter die Palette geschlagen werden, daß sie nach dem Absenken der Palette zwischen dieser und den jeweils äußeren Spuren des Kettenförderers eingeklemmt werden und keine freien Bewegungen mehr ausführen können.

Besonders günstig werden die Verhältnisse dann, wenn die beidseits des Kettenförderers angeordneten Schiebeplatten sich zumindest teilweise mit den außerhalb der Spuren angeordneten, an der Hebebühne gehaltenen Schiebeplatten überdecken, wenn alle Schiebeplatten unter die Palette geschoben sind, weil dann die umgeschlagenen Ränder sich im Bereich der Ecken nach Art einer Schachtelfaltung überlappen. Es versteht sich, daß in diesem Fall die Schiebeebene der beidseits des Kettenförderers angeordneten Schiebeplatten etwas höher liegt als die der anderen Schiebeplatten.

Als Antriebe der Schiebeplatten können Hubzylinder vorgesehen sein, die pneumatisch oder hydraulisch betätigt werden.

Im folgenden werden in der Zeichnung dargestellte Ausführungsbeispiele der Erfindung erläutert ; es zeigen :
Figur 1 in schematischer Darstellung eine Seitenansicht einer Vorrichtung zum Verpacken von palettierten Gutstapeln,
Figur 2 eine Draufsicht auf den Gegenstand nach Fig. 1,
Figur 3 in perspektivischer Darstellung eine andere Ausführungsform des Gegenstandes nach Fig. 1,
Figur 4 in schematischer Darstellung eine Draufsicht auf eine weitere Vorrichtung zum Verpacken von palettierten Gutstapeln,
Figur 5 eine Stirnansicht in Richtung des Pfeils II auf den Gegenstand nach Fig. 4,
Figur 6 eine Seitenansicht in Richtung des Pfeils 111 auf den Gegenstand nach Fig. 4.

Die dargestellte Vorrichtung besteht in ihrem grundsätzlichen Aufbau aus einem intermittierend arbeitenden Förderer 1, auf dem Paletten 2 mit Gutstapeln 3 abgesetzt und zunächst in den Bereich einer im einzelnen nicht dargestellten Haubenüberziehstation 4 sowie anschließend in den Bereich einer Schrumpfstation 5 transportiert werden.

Der Förderer 1 ist ein Kettenförderer mit mehreren Spuren 6, beim dargestellten Ausführungsbeispiel drei Spuren 6, die sich parallel zueinander erstrecken. Im Bereich der Haubenüberziehstation 4 wird jeweils eine Schrumpfhaube 7 über den unter der Haubenüberziehstation 4 befindlichen Gutstapel 3 gezogen.

Unterhalb der Haubenüberziehstation 4 befindet sich eine Scheren-Hebebühne 8, deren Tragarme 9 die Spuren 6 des Förderers 1 durchgreifen und dadurch die Unterseite der dort befindlichen Palette 2 erfassen können.

Wenn die Palette 2 in den Bereich der Haubenüberziehstation 4 gelangt, wird der Förderer 1 angehalten und wird die Palette 2 mit dem darauf befindlichen Gutstapel 3 von den Tragarmen 9 der Scheren-Hebebähne 8 angehoben, so daß die Schrumpfhaube 7 nicht nur über den Gutstapel sondern auch bis über die Seiten der Palette 2 gezogen wird.

Ferner befindet sich zwischen den Tragarmen 9 der Scheren-Hebebühne 8 ein Sauggebläse 10, das dazu dient, die Seiten der Schrumpfhaube 7 an die zugeordneten Seiten des Gutstapels 3 anzusaugen und gleichzeitig den freien unteren Rand 11 der Schrumpfhaube 7 unter den Rand der Palette 2 zu legen.

Bei laufendem Sauggebläse 10 wird dann die Palette 2 wieder abgesenkt, so daß der freie Rand 11 der Schrumpfhaube 7 zwischen der Unterseite der Palette 2 und der Oberseite des Förderers 1 eingeklemmt und dort festgehalten wird.

In diesem Zustand wird die Palette 2 mit dem Gutstapel 3 und der Schrumpfhaube 7 dann bis in den Bereich der Schrumpfstation 5 transportiert, wo die Schrumpfhaube 7 geschrumpft wird. Dazu weist die Schrumpfstation 5 einen nicht dargestellten Heißgasmast auf, der um den Gutstapel 3 herumgeführt wird und aus dem ein auf die Schrumpfhaube 7 gerichteter Heißgasstrahl austritt. Durch die Erwärmung schrumpft das Material der Schrumpfhaube 7 nicht nur an den freien Seiten des Gutstapels 3 sondern auch im Bereich des unter der Palette 2 befindlichen freien Randes 11, so daß der gewünschte Unterschrumpf entsteht.

Da sich während des Transportes von der Haubenüberziehstation 4 zur Schrumpfstation 5 wieder Luft unter der Schrumpfhaube 7 sammelt, lockert sich die Schrumpfhaube 7 wieder etwas, weil kein Unterdruck unter der Palette 2 erzeugt wird. Außerdem wird durch die Wirkung der Schrumpfeinrichtung die unterhalb der Schrumpfhaube 7 befindliche Luft erwärmt, so daß sich die Schrumpfhaube 7 etwas ausdehnen kann. Da sie jedoch mit ihrem freien Rand 11 an der Unterseite der Palette 2 gehalten wird, schrumpft das Material der Schrumpfhaube 7 gleichmäßig.

Nicht dargestellt ist, daß im Bereich der Schrumpfstation 5 auch Halteeinrichtungen zum Andrücken der Schrumpfhaube an die freien Seiten des Gutsstapels 3 vorgesehen sein können. Dabei kann es sich um pneumatisch arbeitende Halteeinrichtungen handeln.

Da die Strömungskräfte mit zunehmendem Abstand vom Sauggebläse 10 abnehmen, sind im Bereich der Haubenüberziehstation und außerhalb der Palettentransportbahn Werkzeuge zum Umschlagen der vorstehenden Ränder 11 der Schrumpfhaube 7 unter der Palette 2 vorgesehen. Bei den Werkzeugen handelt es sich jeweils um paarweise auf jeder Seite des Förderers 1 bzw. Haubenüberziehstation angeordnete Arme 12, 13, die sich im wesentlichen in horizontaler Richtung erstrecken und die um vertikale Achsen 14 bzw. 15 schwenkbar sind. Wie man der Zeichnung entnimmt, besitzen die beiden Arme 12, 12 an jeder Seite einen gemeinsamen Antrieb aus einem Hubzylinder 16, der beim dargestellten Ausführungsbeispiel pneumatisch betätigbar ist und einem Hebelgetriebe 17, das die beiden Arme 12, 13 gegensinnig verschwenkt, wie das durch Pfeile 18, 19 angedeutet ist.

Der Arm 12 ist auf ca. 1/4 und der Arm 13 ist auf ca. 3/4 der Palettenabmessung in Förderrichtung angeordnet. Beide Arme 12, 13 befinden sich in einem Abstand von ca. 1/4 der Palettenabmessung in Förderrichtung von der zugeordneten Schmalseite der Palette.

Der Arm 12 ist in Ruhestellung entgegen der Förderrichtung gerichtet, während der Arm 13 in Ruhestellung in Förderrichtung gerichtet ist. Bei Betätigung des Hubzylinders 16 werden die beiden Arme in Richtung auf die Palette und damit unter die Palette geschwenkt, wobei sie die vorstehenden Ränder 11 der Schrumpfhaube 7 erfassen und gegen die Unterseite legen. Dort können die Ränder 11 dann durch Srömungskräfte des Sauggebläses 10 gehalten werden.

Bei laufendem Sauggebläse 10 wird die Palette 2 wieder abgesenkt, so daß der umgeschlagene Rand 11 der Schrumpfhaube 7 zwischen der Unterseite der Palette 2 und dem Förderer 1 eingeklemmt und dort festgehalten wird. In diesem Zustand wird die Palette 2 mit dem Gutstapel 3 und der Schrumpfhaube 7 bis zu der nicht dargestellten Schrumpfstation transportiert, wo die Schrumpfhaube 7 geschrumpft wird.

Nicht dargestellt ist, daß die Arme 12, 13 auch in vertikaler Richtung verschiebbar sein können. Dann werden die Arme 12, 13 nach dem-Umschlagen der Ränder 11 zusammen mit der Palette 2 abgesenkt, bis die umgeschlagenen Ränder 11 zwischen Palette 2 und Förderer 1 eingeklemmt und gehalten werden.

Bei der in den Fig. 4 bis 6 dargestellten Vorrichtung bezeichnen gleiche Bezugszeichen wiederum gleiche Teile. Zur Unterstützung der Arbeit des Sauggebläses sind im Bereich der Haubenüberziehstation Werkzeuge zum Umschlagen der. vorstehenden Ränder 11 der Schrumpfhaube 7 unter die Palette 2 vorgesehen. Es handelt sich bei den Werkzeugen um gruppenweise angeordnete Schiebeplatten 20, 21 bzw. 22. Die Schiebeplatten 20, 21 sind jeweils an der in Transportrichtung des Kettenförderers 1 vorderen bzw. rückwärtigen Seite der Hebebühne 8 an diese angeschlossen und zwar mit Hilfe eines Tragrahmens 23, der in Richtung der Pfeile 24 über Hubzylinder 25 zusammen mit den Schiebeplatten 20, 21 verstellbar ist. Die Schiebeplatten 20 befinden sich außerhalb der äußeren Spuren 6 des Kettenförderers 1, während die Schiebeplatten 21 jeweils zwischen zwei benachbarten Spuren 6 des Kettenförderers 1 und/oder zwischen benachbarten Tragarmen 8 der Hebebühne 9 angeordnet sind, so daß sie den Betrieb des Kettenförderers 1 nicht stören können.

Die Schiebeplatten 22 sind jeweils beidseits des Kettenförderers 1 außerhalb der äußeren Spuren 6 in fester Höhe angeordnet. Sie lassen sich mit nicht dargestellten Hubzylindern in Richtung der Pfeile 26 quer zur Förderrichtung verschieben. lm übrigen sind diese quer zur Förderrichtung verschieblichen Schiebeplatten 22 so angeordnet, daß sie dann, wenn sie unter die Palette 2 geschoben sind, nicht nur die äußeren Spuren 6 des Kettenförderers 1 sondern auch die äußeren in Förderrichtung verschieblichen Schiebeplatten 20 überdecken. Dementsprechend liegt die Schiebeebene der Schiebeplatten 22 etwas höher . als die Schiebeebene der Schiebeplatten 20.

Die dargestellte Vorrichtung arbeitet wie folgt : wenn die Schrumpfhaube 7 über den angehobenen Gutstapel 3 gezogen ist, wird, sofern nicht bereits geschehen, das Sauggebläse 10 eingeschaltet, so daß unter der Wirkung der Strömungskräfte die überstehenden Ränder 11 der Schrumpfhaube 7 zumindest in Richtung auf das Sauggebläse 11 und damit wenigstens teilweise unter die Unterseite der Palette 2 gezogen. Dann werden die Antriebe der Schiebeplatten 22 betätigt, so daß diese Schiebeplatten 22 von beiden Außenseiten des Gutstapels 3 unter die Palette 2 fahren und dabei die zugeordneten überstehenden Ränder 11 der Schrumpfhaube 7 glatt unter die Palette 2 legen. Anschließend werden die Hubzylinder 25 betätigt, so daß auch die Schiebeplatten 20 und 21 von der Vorderseite und/oder Rückseite des Gutstapels 3 unter die Palette 2 geschoben werden, wobei sie die zugeordneten Ränder 11 der Schrumpfhaube 7 glatt unter die Palette 2 legen. Im Überlappungsbereich 27 zwischen den Schiebeplatten 20 und 22 entsteht eine saubere Faltung nach Art einer Bodenfaltung bei einer Schachtel. Die Schiebeplatten 22 können dann wieder zurückgezogen werden. Die zugeordneten Ränder 11 werden durch Strömungskräfte und zumindest bereichsweise auch durch die Faltung im Überlappungsbereich 27 unter der Palette 2 gehalten. Wenn nunmehr die Palette 2 mit den Schiebeplatten 20, 21 abgesenkt wird, dann werden die umgeschla- , genen, flach unter der Palette 2 liegenden Ränder 11 zwischen dieser und den Spuren 6 des Kettenförderers 1 eingeklemmt. Sie können sich auf dem weiteren Transport zur Schrumpfstation nicht mehr frei bewegen.

## Patentansprüche

1. Verfahren zum Verpacken von palettierten Gutstapeln, bei dem über den Gutstapel (3) und die Palette (2) eine Schrumpfhaube (7) gezogen wird, die an den Gutstapel (3) und die Palette (2) angelegt und geschrumpft wird, wobei die Palette (2) angehoben und in angehobenem Zustand der Palette (2) die Schrumpfhaube (7) an den Gutstapel (3) und ihre freien Ränder unter die Palette (2) gelegt werden sowie die Schrumpfhaube (7) geschrumpft wird, dadurch gekennzeichnet, daß die Palette (2) beim Überziehen der Schrumpffolie (7) angehoben sowie nach dem Umschlagen der freien Ränder der Schrumpfhaube (7) abgesetzt wird und daß die umgeschlagenen Ränder der Schrumpfhaube (7) während des Schrumpfens festgehalten werden.

2. Verfahren nach Anspruch 1, dadurch gekennzeichnet, daß die Schrumpfhaube (7) durch Absaugen von Luft an den Gutstapel (3) an- und unter die Palette (2) gelegt wird.

3. Verfahren nach Anspruch 2, dadurch gekennzeichnet, daß die Luft von der Unterseite der Palette (2) abgesaugt wird.

4. Vorrichtung zur Durchführung des Verfahrens nach einem der Ansprüche 1-3, mit einem Förderer (1) für die palettierten Gutstapel (3), mit einer Haubenüberziehstation (4) und einer Schrumpfstation (5), die im Bereich des Förderers (1) angeordnet sind, wobei der Förderer (1) eine luftdurchlässige Förderbahn (6) besitzt und unterhalb des Förderers (1) eine Hebebühne (8) angeordnet ist sowie ein Sauggebläse (10) vorgesehen ist, dadurch gekennzeichnet, daß das Sauggebläse (10) unterhalb der Haubenüberziehstation (4) angeordnet ist und daß im Bereich der Haubenüberziehstation (4) innerhalb und/oder außerhalb der Palettentransportbahn Werkzeuge (12, 13) zum Umschlagen der vorstehenden Ränder (11) der Schrumpfhaube (7) unter die Palette (2) angeordnet sind.

5. Vorrichtung nach Anspruch 4, dadurch gekennzeichnet, daß der Förderer (1) ein mehrspuriger Kettenförderer ist.

6. Vorrichtung nach Anspruch 4 oder 5, dadurch gekennzeichnet, daß die Hebebühne eine Scheren-Hebebühne (8) ist, deren Tragarme (9) die Spuren (6) des Förderers (1) durchgreifen.

7. Vorrichtung nach Anspruch 6, dadurch gekennzeichnet, daß das Sauggebläse (10) zwischen den Tragarmen (9) der Scheren-Hebebühne (8) angeordnet ist.

8. Vorrichtung nach einem der Ansprüche 4-7, gekennzeichnet durch im Bereich der Schrumpfstation (5) angeordnete Halteeinrichtungen zum Andrücken der Schrumpfhaube (7) an die freien Seiten des Gutstapels (3).

9. Vorrichtung nach Anspruch 4, dadurch gekennzeichnet, daß die Werkzeuge als Arme (12, 13) ausgebildet sind, die um vertikale Achsen (14, 15) schwenkbar sind und sich in horizontaler Richtung unterhalb der Palettenunterseite erstrecken.

10. Vorrichtung nach Anspruch 4 oder 9, dadurch gekennzeichnet, daß die Arme (12, 13) wenigstens auf jeder Seite des Förderers (1) einen gemeinsamen Antrieb (16, 17), aufweisen.

11. Vorrichtung nach Anspruch 10, dadurch gekennzeichnet, daß der Antrieb ein Hubzylinder (16) ist, dessen Kolbenstange ein an die Arme (12, 13) angeschlossenes Hebelgetriebe (17) betätigt.

12. Vorrichtung nach einem der Ansprüche 4-11, dadurch gekennzeichnet, daß auf jeder Seite der Haubenüberziehstation zwei Arme (12, 13) angeordnet sind.

13. Vorrichtung nach einem der Ansprüche 4-12, dadurch gekennzeichnet, daß die Arme (12, 13) jeweils auf ca. 1/4 und ca. 3/4 der Palettenabmessung in Förderrichtung sowie in einem Abstand von ca. 1/4 dieser Abmessung von der zugeordneten Schmalseite der Palette (2) angeordnet sind.

14. Vorrichtung nach einem der Ansprüche 4-13, dadurch gekennzeichnet, daß die Schwenkrichtung (18, 19) der Arme (12, 13) beim Umschlagen der Ränder (11) der Schrumpfhaube (7) im wesentlichen auf den Flächenmittelpunkt der Palette (2) gerichtet ist.

15. Vorrichtung nach einem der Ansprüche 4-14, dadurch gekennzeichnet, daß die Arme (12, 13) in vertikaler Richtung verschiebbar und zusammen mit der Palette (2) absenkbar sind.

16. Vorrichtung nach einem der Ansprüche 4-15, dadurch gekennzeichnet, daß der Förderer (1) Förderelemente (6) aufweist, die sich beim Transport mit dem auf diesen abgesetzten Gutstapel (3) mitbewegen.

17. Vorrichtung nach Anspruch 16, dadurch gekennzeichnet, daß der Förderer (1) als Kettenförderer mit mindestens zwei außenliegenden Kettensträngen ausgebildet ist, auf denen der Gustapel (3) absetzbar ist.

18. Vorrichtung nach Anspruch 17, dadurch gekennzeichnet, daß zwischen zwei außen angeordneten Kettensträngen zumindest ein weiterer Kettenstrang vorgesehen ist.

19. Vorrichtung nach einem der Ansprüche 4-18, dadurch gekennzeichnet, daß die Werkzeuge Schiebeplatten (20, 21, 22) sind, die bei angehobener Hebebühne (8) in Höhe der Hebebühnenoberseite angeordnet sind und deren Platten- und Schiebeebene sich im wesentlichen parallel zur Förderebene erstreckt.

20. Vorrichtung nach Anspruch 19, dadurch gekennzeichnet, daß an der in Transportrichtung vorderen und rückwärtigen Seite der Hebebühne (8) außerhalb und/oder zwischen den Spuren (6) des Kettenförderers (1) Schiebeplatten (20, 21) gehalten sind, die mit der Hebebühne (8) vertikal verstellbar und in bzw. gegen die Förderrichtung verschieblich sind.

21. Vorrichtung nach Anspruch 19 oder 20, dadurch gekennzeichnet, daß zwischen jeweils benachbarten Spuren (6) des Kettenförderers (3) und/oder benachbarten Tragarmen (9) der Hebebühne (8) eine Schiebeplatte (21) angeordnet ist.

22. Vorrichtung nach einem der Ansprüche 19-21, dadurch gekennzeichnet, daß beidseits des Kettenförderers (1) weitere Schiebeplatten (22) vorgesehen sind, deren Schiebeeinrichtung sich quer zur Förderrichtung erstreckt.

23. Vorrichtung nach einem der Ansprüche 19-22, dadurch gekennzeichnet, daß die beidseits des Kettenförderers (1) angeordneten Schiebeplatten (22) sich über der zugeordneten äußeren Spur (6) des Kettenförderers (1) befinden, wenn sie unter die angehobene Palette (2) geschoben sind.

24. Vorrichtung nach einem der Ansprüche 19-23, dadurch gekennzeichnet, daß die beidseits des Kettenförderers (1) angeordneten Schiebeplatten (22) sich zumindest teilweise mit den außerhalb der Spuren (6) angeordneten, an der Hebebühne (8) gehaltenen Schiebeplatten (22) überdecken, wenn alle Schiebeplatten (20, 21, 22) unter die Palette (2) geschoben sind.

25. Vorrichtung nach einem der Ansprüche 19-24, dadurch gekennzeichnet, daß die Schiebeebene der beidseits des Kettenförderers (1) angeordneten Schiebeplatten (22) etwas höher liegt als die der anderen Schiebeplatten (20, 21).

26. Vorrichtung nach einem der Ansprüche 19-25, dadurch gekennzeichnet, daß als Antriebe der Schiebeplatten (20, 21, 22) Hubzylinder (25) vorgesehen sind.

## Claims

1. Method for packaging palletised stacks of goods, in which a shrinkable hood 7 is drawn over the stack of goods 3 and the pallet 2, which hood is placed on the stack of goods 3 and the pallet 2 and shrunk, the pallet 2 being raised and in the raised pallet 2 position the shrinkable hood 7 being placed on the stack of goods 3 and its free edges being placed beneath the pallet and the shrinkable hood 7 being shrunk, characterised in that in drawing the shrinkable film 7 the pallet is raised, and lowered after wrapping round the free edges of the shrinkable hood 7, and that the edges of the shrinkable hood 7 wrapped round during shrinkage are secured.

2. Method according to claim 1, characterised in that the shrinkable hood is placed on the stack of goods 3 on and beneath the pallet 3 by the removal of the air by suction.

3. Method according to claim 2, characterised in that the air is sucked out from the underside of the pallet 2.

4. Apparatus for carrying out the method according to one of claims 1-3, with a conveyor for palletised stacks of goods 3, with a hood drawing station 4 and a shrinking station 5, which are arranged in the area of the conveyor 1, the conveyor 1 having an air-penetrable conveyor belt 6, and an elevating platform 8 is mounted below the conveyor 1 and a suction fan 10 is provided, characterised in that the suction fan 10 is arranged below the hood drawing station 4 and that tools 12,13 for wrapping the said edges 11 of the shrinkable hood 7 beneath the pallet 2 are mounted in the area of the hood drawing station 4 inside and/or outside the pallet conveyor belt.

5. Apparatus according to claim 4, characterised in that the conveyor 1 is a multiple track chain conveyor.

6. Apparatus according to claim 4 or 5, characterised in that the elevating platform is a forked elevating platform 8, the supporting arms 9 of which the tracks 6 of the conveyor 1 pass through.

7. Apparatus according to claim 6, characterised in that the suction fan 10 is arranged between the supporting arms 9 of the forked elevating platform.

8. Apparatus according to one of claims 4-7, characterised by retaining devices mounted in the area of the shrinking station 5 for pressing the shrinkable hood 7 against the free sides of the stack of goods 3.

9. Apparatus according to claim 4, characterised in that the tools are constructed as arms 12, 13, which can be rotated around vertical axes 14, 15 and which extend in a horizontal direction beneath the underside of the pallet.

10. Apparatus according to claim 4 or 9, characterised in that the arms 12 or 13 have at least one common drive 16, 17 on each side of the conveyor 1.

11. Apparatus according to claim 10, characterised in that the drive is a lifting cylinder 16, the piston rod of which activates a lever drive unit 17 connected to the arms 12, 13.

12. Apparatus according to one of claims 4 to 11, characterised in that the two arms 12, 13 are mounted on each side of the hood drawing station.

13. Apparatus according to one of claims 4 to 12, characterised in that the arms 12, 13 are each arranged at approximately 1/4 and approximately 3/4 of the pallet dimension in the direction of the conveyor and at a distance of approximately 1/4 of this dimension from the associated narrow side of the pallet 2.

14. Apparatus according to one of claims 4-13, characterised in that when the edges of the shrinkable hood 7 are wrapped round, the direction of rotation 18, 19 of the arms 12, 13 is essentially directed to the centre area of the pallet 2.

15. Apparatus according to one of claims 4-14, characterised in that the arms 12, 13 can be moved and lowered together with the pallet in a vertical direction.

16. Apparatus according to one of claims 4-15, characterised in that the conveyor 1 has conveyor parts 6, which during travel move together with the deposited stack of goods.

17. Apparatus according to claim 16, characterised in that the conveyor 1 is constructed as a chain conveyor with at least two external chain strands, on which the stack of goods can be deposited.

18. Apparatus according to claim 17, characterised in that an additional chain strand is provided between the two externally mounted chain strands.

19. Apparatus according to one of claims 4-18, characterised in that the tools are slide plates 20, 21, 22 which are arranged at the height of the upper side of the elevating platform 8 when the platform is raised, and the plates and slide planes of which essentially extend parallel to the conveyor plane.

20. Apparatus according to claim 19, characterised in that on the front and rear side of the elevating platform can be adjusted vertically, with the elevating platform 8, and moved in or against the direction of the conveyor.

21. Apparatus according to claim 19 or 20, characterised in that a slide plate 21 is arranged, in each case, between the tracks 6 of the chain conveyor 3 (sic) and/or between the adjacent support arms 9 of the elevating platform 8.

22. Apparatus according to one of claims 19-21, characterised in that additional slide plates 22 are provided on both sides of the chain conveyor 1, and the slide device of which extends transversely to the direction of the conveyor.

23. Apparatus according to one of claims 19-22, characterised in that the slide plates 22 arranged on both sides of the chain conveyor 1 are located above the associated outer track 6 of the chain conveyor 1, when they are pushed below the raised pallet 2.

24. Apparatus according to one of claims 19-23, characterised in that the slide plates 22 arranged on both sides of the chain conveyor 1 overlap at least partly with the slide plates 22 secured on the elevating platform 8 arranged outside the tracks, when all the slide plates 20, 21, 22 are pushed below the pallet 2.

25. Apparatus according to one of claims 19-24, characterised in that the slide plane of the slide plates 22 arranged on both sides of the chain conveyor 1 is slightly higher than that of the other slide plates 20, 21.

26. Apparatus according to one of claims 19-25, characterised in that lifting cylinders 25 are provided as drive means for the slide plates 20, 21, 22 adjusted vertically, with the elevating platform 8, and moved in or against the direction of the conveyor.

## Revendications

1. Procédé d'emballage de piles d'objets palettisés dans lequel on glisse par dessus la pile d'objets (3) et la palette (2) un capot rétractable (7) que l'on applique à la pile d'objets (3) et à la palette (2) et que l'on rétrécit, en soulevant la palette (2) et en plaçant, dans l'état soulevé de la palette (2), le capot rétractable (7) sur la pile d'objets (3) et ses bords libres sous la palette (2) et en rétractant le capot rétractable (7), caractérisé en ce que l'on soulève la palette (2) lorsqu'on glisse la feuille rétractable (7) par dessus et on la dépose après rabattement des bords libres, et en ce que l'on retient, pendant le rétrécissement, les bords rabattus du capot rétractable (7).

2. Procédé selon la revendication 1, caractérisé en ce que l'on applique le capot rétractable (7) sur la pile d'objets (3), sur et sous la palette (2), par aspiration d'air.

3. Procédé selon la revendication 2, caractérisé en ce que l'on aspire l'air d'en dessous de la palette (2).

4. Dispositif pour la mise en oeuvre du procédé selon l'une des revendications 1 à 3, comportant un transporteur (1) pour la pile d'objets palettisés (3), un poste d'enfilage de capot (4) et un poste de rétrécissement (5) qui sont disposés dans la région du transporteur (1), le transporteur (1) présentant une voie de transport perméable à l'air (6) et une plate-forme de levage (8) étant disposée en dessous du transporteur (1) et un ventilateur aspirant (10) étant prévu, caractérisé en ce que le ventilateur aspirant (10) est disposé en dessous du poste d'enfilage de capot (4), et en ce que dans la région du poste d'enfilage de capot (4) sont disposés, à l'intérieur et/ou à l'extérieur de la voie de transport de palettes, des outils (12, 13) servant à rabattre sous la palette (2) les bords en saillie (11) du capot rétractable (7).

5. Dispositif selon la revendication 4, caractérisé en ce que le transporteur (1) est un transporteur à chaînes à plusieurs voies.

6. Dispositif selon l'une des revendications 4 et 5, caractérisé en ce que la plate-forme de levage est une plate-forme de levage à parallélogramme (8) dont les bras porteurs (9) traversent les voies (6) du transporteur (1).

7. Dispositif selon la revendication 6, caractérisé en ce que le ventilateur aspiré (10) est disposé entre les bras porteurs (9) de la plate-forme de levage à parallélogramme (8).

8. Dispositif selon l'une des revendications 4 à 7, caractérisé par des dispositifs de retenue disposés dans la région du poste de rétrécissement (5) pour pousser le capot rétractable (7) contre les côtés libres de la pile d'objets (3).

9. Dispositif selon la revendication 4, caractérisé en ce que les outils sont conçus sous forme de bras (12, 13) qui peuvent pivoter autour d'axes verticaux (14, 15) et s'étendent en direction horizontale en dessous du dessous de la palette.

10. Dispositif selon l'une des revendications 4 et 9, caractérisé en ce que les bras (12, 13), au moins de chaque côté du transporteur (1), présentent un entraînement commun (16, 17).

11. Dispositif selon la revendication 10, caractérisé en ce que l'entraînement est un vérin (16) dont la tige de piston actionne un mécanisme à leviers (17) relié aux bras (12, 13).

12. Dispositif selon l'une des revendications 4 à 11, caractérisé en ce que. de chaque côté du poste d'enfilage de capot sont disposés deux bras (12, 13).

13. Dispositif selon l'une des revendications 4 à 12, caractérisé en ce que les bras (12, 13) sont disposés chacun à environ 1/4 et environ 3/4 de la dimension de la palette, dans la direction de transport, ainsi qu'à une distance d'environ 1/4 de cette dimension, relativement au petit côté correspondant de la palette (2).

14. Dispositif selon l'une des revendications 4 à 13, caractérisé en ce que le sens de pivotement (18, 19) des bras (12, 13), lors du rabattement des bords (11) du capot rétractable (7), est pratiquement dirigé vers le centre de la surface de la palette (2).

15. Dispositif selon l'une des revendications 4 à 14, caractérisé en ce que les bras (12, 13) peuvent coulisser en direction verticale et peuvent s'abaisser en même temps que la palette (2).

16. Dispositif selon l'une des revendications 4 à 15, caractérisé en ce que le transporteur (1) présente des éléments de transport (6) qui, lors du transport, se meuvent avec la pile d'objets (3) déposée dessus.

17. Dispositif selon la revendication 16, caractérisé en ce que le transporteur (1) est conçu sous forme de transporteur à chaînes comportant au moins deux brins de chaîne situés extérieurement, sur lesquels la pile d'objets (3) peut être déposée.

18. Dispositif selon la revendication 17, caractérisé en ce qu'entre deux brins de chaîne disposés extérieurement est prévu au moins un autre brin de chaîne.

19. Dispositif selon l'une des revendications 4 à 18, caractérisé en ce que les outils sont des plaques coulissantes (20, 21, 22) qui, lorsque la plate-forme de levage (8) est soulevée, sont disposées à la hauteur du côté supérieur de la plate-forme de levage et dont le plan de plaque et de coulissement s'étend pratiquement parallèlement au plan de transport.

20. Dispositif selon la revendication 19, caractérisé en ce que sur les côtés antérieur et postérieur de la plate-forme de levage (8), dans le sens de transport, sont retenues à l'extérieur des voies (6) du transporteur à chaînes (1) et/ou entre ces voies des plaques coulissantes (20, 21) qui peuvent être réglées verticalement avec la plate-forme de levage (8) et peuvent coulisser dans le sens de transport ou en sens inverse.

21. Dispositif selon l'une des revendications 19 et 20, caractérisé en ce qu'entre voies (6) chaque fois voisines du transporteur à chaînes et/ou entre bras porteurs (9) de la plate-forme de levage (8) est disposée une plaque coulissante (21).

22. Dispositif selon l'une des revendications 19 à 21, caractérisé en ce que de part et d'autre du transporteur à chaînes (1) sont prévues d'autres plaques coulissantes (22) dont la direction de coulissement est située transversalement à la direction de transport.

23. Dispositif selon l'une des revendications 19 à 22, caractérisé en ce que les plaques coulissantes (22) disposées de part et d'autre du transporteur à chaînes (1) se trouvent au-dessus de la voie extérieure adjointe (6) du transporteur à chaînes (1) quand elles sont poussées en dessous de la palette soulevée (2).

24. Dispositif selon l'une des revendications 19 à 23, caractérisé en ce que les plaques coulissantes (22) disposées de part et d'autre du transporteur à chaînes (1) coïncident au moins partiellement avec les plaques coulissantes (22) disposées hors des voies (6) et retenues sur la plate-forme de levage (8), quand toutes les plaques coulissantes (20, 21, 22) sont poussées sous la palette (2).

25. Dispositif selon l'une des revendications 19 à 24, caractérisé en ce que le plan de coulissement des plaques coulissantes (22) disposées de part et d'autre du transporteur à chaînes est situé un peu plus haut que celui des autres plaques coulissantes (20, 21).

26. Dispositif selon l'une des revendications 19 à 25, caractérisé en ce que comme entraînement des plaques coulissantes (20, 21, 22), des vérins (25) sont prévus.
